# EUROPÄISCHE PATENTSCHRIFT

(11) **EP 2 621 785 B1**
(45) Veröffentlichungstag und Bekanntmachung des Hinweises auf die Patenterteilung: **14.09.2016**
(21) Anmeldenummer: 11766952.3
(22) Anmeldetag: 29.09.2011
(51) Int. Cl.: B61D 17/10

(54) **FUSSBODEN FÜR EIN SCHIENENFAHRZEUG**
FLOOR FOR A RAILWAY VEHICLE
PLANCHER DESTINÉ À UN VÉHICULE FERROVIAIRE

(30) Priorität: 01.10.2010 AT 16482010
(43) Veröffentlichungstag der Anmeldung: 07.08.2013
(73) Patentinhaber: Siemens AG Österreich, 1210 Wien (AT)
(72) Erfinder: MOSER, Gerhard, A-2380 Perchtoldsdorf (AT); STENITZER, Peter, A-1230 Wien (AT)
(74) Vertreter: Maier, Daniel Oliver
(86) Internationale Anmeldenummer: PCT/EP2011/066947
(87) Internationale Veröffentlichungsnummer: WO 2012/041940

(56) Entgegenhaltungen:
- EP-A1- 0 241 116
- EP-A1- 0 579 500
- EP-A1- 0 622 286
- EP-A2- 0 405 889
- DE-A1- 2 251 170
- DE-A1- 3 415 848
- DE-U1- 8 814 439
- US-A1- 2002 148 382

## Beschreibung

### Technisches Gebiet

Die Erfindung betrifft einen Fußboden für ein Schienenfahrzeug und ein Schienenfahrzeug.

### Stand der Technik

Der Aufbau von Schienenfahrzeugen erfolgt heute praktisch ausschließlich entweder aus Aluminium oder aus Stahl (bzw. rostfreien Stahl). Die gebräuchliche Bauweise ist, ein Untergestell aus Langträgern und Querträgern aufzubauen, an welchem die Seitenwände und Stirnwände befestigt werden.

Dabei weisen die Rohbauten von Stahlschienenfahrzeugen typischerweise einen Passagierraumboden aus Querträgern und Trapezblech auf und erfordern dementsprechende Fußbodenaufbauten, welche diesen Aufbau berücksichtigen und die Unebenheit dieses Bodens ausgleichen. Rohbauten aus Aluminium weisen hingegen einen im Wesentlichen glatten, ebenen Innenraumboden auf. Gemäß dem Stand der Technik werden Böden für Schienenfahrzeuge aus Platten (typischerweise Sperrholz- oder Verbundplatten) aufgebaut, welche über lokale Auflagen (Abstandshölzer oder Profile) mit dem Fahrzeugboden verbunden (typischerweise verschraubt) sind. Diese Sperrholzplatten werden mit einer Nutzschicht belegt, welche die erforderlichen Eigenschaften, insbesondere Verschleißfestigkeit aufweist. Die durch diese Konstruktion entstehenden Hohlräume unter den Sperrholzplatten werden üblicherweise zur Verbesserung der Wärmedämmung mit wärmedämmendem Material (z.B. Steinwolle) gefüllt. Ein solcher Fußbodenaufbau weist einige Nachteile auf:
Die erforderliche Bauhöhe ist beträchtlich, typischerweise liegt die Bauhöhe von derzeit angefertigten Fußböden je nach Bauweise bei ca. 50mm oder deutlich mehr. Ebenso ist die Wärmedämmung dieser Fußböden nicht zufriedenstellend, besonders die durch die Auflagen entstehenden Wärmebrücken reduzieren die Wärmedämmung.
Ein wesentlicher Nachteil aller bekannten Fußbodenaufbauten von Schienenfahrzeugen ist, dass die Böden keinen Beitrag zur Festigkeit der Schienenfahrzeugstruktur liefern. Bekannte Fußböden aus Sandwichplatten, beispielsweise in EP 0579500 oder EP 0405889 offenbart, weisen Rand- bzw. Einlegeprofile auf, welche die beiden Deckschichten der Sandwichplatte kraftschlüssig verbinden. Diese Profile unterbrechen die Wärmedämmenden Eigenschaften solcher Platten und führen zu unerwünschten Wärmebrücken sowie zur Körperschalldurchkopplung.

Das Dokument US2002/0148382 A1 beschreibt die Merkmale des Oberbegriffs des Anspruchs 1.

### Darstellung der Erfindung

Der Erfindung liegt daher die Aufgabe zugrunde, einen Fußboden für ein Schienenfahrzeug anzugeben, welcher leicht, dünn, hochwärmedämmend, einfach einzubauen und zu konstruieren, feuchtigkeitsbeständig und schalldämmend sowie preisgünstig ist und außerdem die Festigkeit der Fahrzeugstruktur erhöht.

Die Aufgabe wird durch einen Fußboden mit den Merkmalen des Anspruchs 1 gelöst. Vorteilhafte Ausgestaltungen sind Gegenstand untergeordneter Ansprüche.

Dem Grundgedanken der Erfindung nach wird ein Fußboden für ein Schienenfahrzeug aufgebaut, welcher aus einem mindestens zweischichtigem Aufbau aus einer Nutzschicht und einer Tragschicht besteht, wobei die Tragschicht aus Metall gefertigt ist und zur Herstellung einer unlösbaren Verbindung mit tragenden Teilen des Schienenfahrzeugs ausgebildet ist und die weiteren Schichten ausschließlich über die Tragschicht an den tragenden Teilen des Schienenfahrzeugs angebunden sind.

Dadurch ist der Vorteil erzielbar, einen Fußboden für Schienenfahrzeuge aufbauen zu können, welcher als tragender Teil des Wagenkastens wirkt. Durch die unlösbare Verbindung der Tragschicht des Fußbodens mit tragenden Teilen des Wagenkastens, beispielsweise der Langträger, wirkt die Festigkeit der Tragschicht unterstützend zur Festigkeit des Wagenkastens. Ebenso tragen die Nutzschicht und gegebenenfalls vorgesehene Zwischenschichten zur Festigkeit des Wagenkastens bei.

Weiters ermöglicht ein erfindungsgemäßer Fußboden eine Reduktion der Bauhöhe des Fußbodens. Die erfindungsgemäße Tragschicht ersetzt die gebräuchliche Bodenschicht des Schienenfahrzeugs (welche typischerweise als Trapezblech bei Stahlfahrzeugen bzw. als ebenes Blech bei Aluminiumfahrzeugen ausgeführt ist).

Die unlösbare Verbindung der metallischen Tragschicht des Fußbodens mit tragenden Teilen des Schienenfahrzeugs erfolgt mittels einer Schweißverbindung. Dabei sind Vorkehrungen zu treffen, welche die üblicherweise hitzeempfindliche Nutzschicht, bzw. Zwischenschicht schützen. Beispielsweise kann am Rand eines erfindungsgemäßen Fußbodens die Nutz-, bzw. Zwischenschicht ausgenommen ausgeführt werden und der solcherart entstehende Spalt nach dem Abschluß der Schweißarbeiten verfüllt werden. Durch Verwendung einer geeigneten Zwischenschicht und Verbindung von Tragschicht mit Zwischenschicht kann auch am fertigen Boden geschweißt werden, ohne dass durch die Wärmeeinbringung großflächige Zerstörungen in der Zwischenschicht und in der Verbindung entstehen.

Erfindungsgemäß weist der Fußboden eine Verbindung zwischen der Tragschicht aus Metall und tragenden Teilen des Schienenfahrzeugs (dem Wagenkasten) auf. Die weiteren Schichten des Fußbodens (Zwischenschicht, Nutzschicht) sind ausschließlich mit der Tragschicht verbunden. Es erfolgt keine Krafteinleitung in diese Schichten direkt von tragenden Teilen des Fahrzeugs. Ebenso ist der erfindungsgemäße Fußboden frei von Einlegeteilen wie Randprofilen, Verstärkungsprofilen, etc.

Der erfindungsgemäße Fußboden ist typischerweise in der für das jeweilige Schienenfahrzeug geeigneten Größe vorgefertigt, sodass sich die Arbeiten zum Einbau des Fußbodens auf im Wesentlichen das Verbinden (schweißen) der Tragschicht des Fußbodens mit tragenden Teilen des Schienenfahrzeugs reduzieren. Besonders vorteilhaft ist es dabei, den Fußboden einstückig auszuführen, sodass das Schienenfahrzeug mittels eines einzigen Montagevorgangs mit einem Fußboden versehen werden kann. Dadurch entfallen alle Anschluß- und Nahtstellen zwischen einzelnen Fußbodenplatten, welche bei herkömmlicher Bauweise eine potentielle Eintrittsstelle für Feuchtigkeit darstellen und deshalb verschlossen werden müssen.

Eine Ausführungsform der Erfindung sieht vor, zwischen der metallischen Tragschicht und der Nutzschicht eine Zwischenschicht vorzusehen, welche vorzugsweise Wärmedämmende Eigenschaften aufweist. Dabei können alle im Schienenfahrzeugbau gebräuchlichen Materialien eingesetzt werden.

Insbesondere ist es vorteilhaft, für die Zwischenschicht oder die Nutzschicht ein Material mit Korkanteil einzusetzen. Kork weist naturgemäß eine extreme Feuchtigkeitsbeständigkeit auf und eignet sich deshalb besonders für diesen Einsatz. Weiters ist Kork hochwärmedämmend und in einer Vielzahl von Ausführungsformen erhältlich. Reiner Kork eignet sich beispielsweise als Schall- und wärmedämmende Zwischenschicht, während sich kunstharzgebundenes Korkgranulat als verschleißresitente Nutzschicht eignet.

Weiters ist es vorteilhaft, die Zwischenschicht selbst mehrschichtig auszuführen, da solcherart bestimmte Eigenschaften dieser Zwischenschicht optimiert werden können. Beispielsweise kann die Schallübertragung durch eine mehrschichtige Zwischenschicht aus Materialen unterschiedlicher Dichte verbessert werden.

Die Zwischenschicht wird typischerweise bei Einsatz von Materialien mit Korkanteil mit einer Dicke von 30mm bis 70mm ausgeführt.

Eine weitere Ausführungsform der Erfindung sieht vor, die Tragschicht mit festigkeitsfördernden Prägungen zu versehen, wodurch Druckkräfte auf den Fußboden verbessert aufgenommen werden.

Ebenso ist es vorteilhaft, als Tragschicht ein Trapezblech (Wellblech) vorzusehen, ähnlich den Trapezblechen welche in Stahlfahrzeugen als Bodenblech zum Einsatz kommen.

Es empfiehlt sich, die Tragschicht eines erfindungssgemäßen Fußbodens mit den (unter der Tragschicht angeordneten) Querträgern des Wagenkastens zu verbinden. Dabei sind Auflagen vorzusehen, über welche die auf den Fußboden lastenden Kräfte in die Querträger geleitet werden. Diese Auflagen sind vorzugsweise aus Kunststoff auszuführen und mit den Querträgern bzw. der Unterseite der Tragschicht zu verkleben.
Bei geeigneter Gestaltung der Verbindungsstelle zwischen der Tragschicht und einem Querträger kann auch eine Verschweißung oder eine sonstige Verbindungsart dieser Bauteile vorgesehen werden.

Ein weiterer wesentlicher Vorteil ist, dass keine Wärmebrücken entstehen können und dass keine Nivellierungsarbeiten erforderlich sind.

Weiters ist es vorteilhaft, die Nutzschicht aus den üblichen, im Schienenfahrzeugbau gebräuchlichen Bodenbelagsmaterialien auszuführen. Besonders Kunststoff (z.B. PVC) und Gummimaterialien eignen sich für diesen Einsatz besonders, da sie eine hohe Abriebsfestigkeit aufweisen. Dabei ist besonders vorteilhaft, dass ein erfindungsgemäßer Fußboden keine Hohlräume aufweist, in welchen sich Flüssigkeiten ansammeln könnten.

Eine bevorzugte Ausführungsform der Erfindung sieht vor, neben der erwähnten metallischen Tragschicht eine weitere metallische Schicht vorzusehen. Dabei bildet die weitere metallische Schicht eine Decklage eines erfindungsgemäßen Fußbodens und kann entweder direkt als Passagierrauminnenboden benutzt oder mit beliebigen Bodenbelagsmaterialien bedeckt werden. Eine solche Ausführungsform weißt eine besonders hohe
Verschleißbeständigkeit und Beschädigungsresistenz auf.

Eine weitere bevorzugte Ausführungsform der Erfindung sieht vor, die Nutzschicht mit einer Ausformung (Nase) zu versehen, welche von der Tragschicht wegweist. Diese, bei eingebautem Fußboden in Richtung des Passagierraums weisende Ausformung kann das Eindringen von Flüssigkeiten in den Randbereich des Fußbodens und damit zu der Verbindungsstelle des Fußbodens mit dem Wagenkasten verhindern. Weiters eignet sich diese Ausformung als Anschlußstelle zu Teilen der Innenverkleidung bzw. zu Dichtungen zwischen dem Fußboden und der Innenverkleidung.

Eine weitere bevorzugte Ausführungsform der Erfindung sieht den Einsatz von Teppichmaterial als Nutzschicht vor. Dadurch kann ein höherwertiges Erscheinungsbild des erfindungsgemäßen Fußbodens erzielt werden, beispielsweise für erste Klasse Waggons.
In weiterer Fortbildung der Erfindung kann das gezeigte Prinzip auch für Schienenfahrzeugbauteile mit ähnlichen Anforderungen, wie Dächer, Seitenwände oder Stirnwände eingesetzt werden.

### Kurzbeschreibung der Zeichnungen

Es zeigen beispielhaft:
**Fig.1** einen Fußboden für Schienenfahrzeuge gemäß dem Stand der Technik.
**Fig.2** den Schichtaufbau eines erfindungsgemäßen Fußbodens für Schienenfahrzeuge - eingebaut.
**Fig.3** den Schichtaufbau eines erfindungsgemäßen Fußbodens für Schienenfahrzeuge.
**Fig.4** den Schichtaufbau eines erfindungsgemäßen Fußbodens für Schienenfahrzeuge mit einem Trapezblech.
**Fig.5** den Schichtaufbau eines erfindungsgemäßen Fußbodens für Schienenfahrzeuge mit einem Trapezblech - Variante.
**Fig.6** den Schichtaufbau eines erfindungsgemäßen Fußbodens für Schienenfahrzeuge mit einer Ausformung.

### Ausführung der Erfindung

**Fig.1** zeigt beispielhaft und schematisch einen Fußboden für Schienenfahrzeuge gemäß dem Stand der Technik. Es ist ein Schnitt quer zur Längsachse durch ein Schienenfahrzeug im Bereich der Verbindung zwischen den Querträgern 8 und einer Seitenwand 9 dargestellt. Ein Langträger 7 (geschnitten dargestellt) erstreckt sich über die gesamte Länge des Schienenfahrzeugs und ist mit einem korrespondierenden Langträger an der gegenüberliegenden Seite des Schienenfahrzeugs mittel Querträgern 8 verbunden, wobei dieser Verbund eine leiterförmige Gitterstruktur, das sogenannte Untergestell bildet. An den Außenseiten des Schienenfahrzeugs ist jeweils eine Seitenwand 9 vorgesehen, welche mit dem Untergestell verbunden ist. Eine Bodenplatte, welche als Trapezblech 11 geformt ist und mit den Querträgern 8 bzw. den Langträgern 7 verbunden ist, bildet die Unterseite des Innenraums des Schienenfahrzeugs. Fig.1 stellt das Ausführungsbeispiel eines Stahlfahrzeugs dar, bei Aluminiumfahrzeugen sind ebene Bleche oder Bodenplatten aus Integralprofilen gebräuchlich. Auf diesem Trapezblech 11 ist gemäß dem Stand der Technik ein Fußboden aufgebaut, welcher aus mehreren Fußbodenplatten 10 zusammengestellt ist. Diese Fußbodenplatten 10 werden üblicherweise als mehrschichtiger Aufbau unterschiedlicher Materialien gefertigt, wobei u.a. Holz, Wabenstrukturen, Kork und Kunststoff (sehr häufig) eingesetzt werden. Die Fußbodenplatten 10 sind mit dem Trapezblech 11 mittels Auflagen 5 verbunden, im Allgemeinen verklebt. Zur Verbesserung der wärmedämmenden Eigenschaften kann eine Dämmung 12 in die sich durch das Trapezblech 11 ergebenden Hohlräume eingebracht werden.

**Fig.2** zeigt beispielhaft und schematisch den Schichtaufbau eines erfindungsgemäßen Fußbodens für Schienenfahrzeuge in eingebautem Zustand. Es ist das Schienenfahrzeug aus Fig. 1 dargestellt, wobei jedoch ein erfindungsgemäßer Fußboden 1 vorgesehen ist. Der Fußboden 1 umfasst in gezeigtem Ausführungsbeispiel eine Nutzschicht 2, eine darunter angeordnete Zwischenschicht 3 und eine unter der Zwischenschicht 3 angeordnete metallische Tragschicht 4. Diese genannten Schichten sind untereinander fest verbunden, beispielsweise mittels einer Klebeverbindung. Die metallische Tragschicht 4 des Fußbodens 1 ist mittels einer Schweißnaht 6 mit tragenden Teilen des Schienenfahrzeugs unlösbar verbunden. In dem in Fig.2 gezeigtem Ausschnitt des Schienenfahrzeugs verbindet die Schweißnaht 6 den Langträger 7 mit der metallischen Tragschicht 4, in anderen Bereichen des Schienenfahrzeugs, beispielsweise im Stirnbereich, ist die metallische Tragschicht 4 mit anderen Teilen des Schienenfahrzeugs zu verbinden. Der Fußboden 1 ist in gezeigtem Ausführungsbeispiel mittels Auflagen 5 von den Querträgern 8 beabstandet und leitet Druckkräfte über diese Auflagen 5 in die Querträger 8 ein. Diese Auflagen 5 verbinden die metallische Tragschicht 4 mit den Querträgern 8 mittels beispielsweise einer Klebeverbindung.

**Fig.3** zeigt beispielhaft und schematisch den Schichtaufbau eines erfindungsgemäßen Fußbodens für Schienenfahrzeuge. Es ist der Schichtaufbau des Fußbodens 1 aus Fig.2 dargestellt. Die Nutzschicht 1 und die Zwischenschicht 3 sind gegenüber der Tragschicht 4 an den Rändern zurückgenommen, wodurch die Schweißbarkeit des Fußbodens 1 gefördert wird, da die Zerstörungsgefahr für die Nutzschicht 1 und die Zwischenschicht 3 somit reduziert ist.

**Fig.4** zeigt beispielhaft und schematisch den Schichtaufbau eines erfindungsgemäßen Fußbodens für Schienenfahrzeuge mit einem Trapezblech (Wellblech). Es ist der Schichtaufbau eines Fußbodens 1 dargestellt, wobei als metallische Tragschicht 4 ein Trapezblech (Wellblech) eingesetzt ist. Anstelle eines Trapezbleches ist auch der Einsatz eines geprägten Bleches als Tragschicht 4 vorteilhaft, da solcherart die mechanische Festigkeit eines Fußbodens 1 weiter gesteigert werden kann.

**Fig.5** zeigt beispielhaft und schematisch den Schichtaufbau eines erfindungsgemäßen Fußbodens für Schienenfahrzeuge mit einem Trapezblech (Wellblech). Es ist der Schichtaufbau aus Fig.6 dargestellt, wobei die Zwischenschicht 3 auch die Täler der als Trapezblech ausgeführten Tragschicht 4 ausfüllt.

**Fig.6** zeigt beispielhaft und schematisch den Schichtaufbau eines erfindungsgemäßen Fußbodens für Schienenfahrzeuge mit einer Ausformung. Es ist das Ausführungsbeispiel aus Fig.2 dargestellt, wobei die Nutzschicht 2 eine Ausformung 13 aufweist, welche sich in Richtung des Fahrzeuginneren, d.h. von der Tragschicht abgewandt erstreckt. Ein Innenausbauteil 14, z.B. eine Wandverkleidung ragt weiter in den Passagierraum als die Ausnehmung 13 der Nutzschicht 2. Solcherart stellt diese Überlappung einen Feuchtigkeitsschutz insbesondere für die Schweißnaht 6 und die freiliegende Umfangsfläche der Zwischenschicht 3 dar. Diese Wirkung kann durch das Einfügen einer Dichtung an der Überlappungsstelle weiter gesteigert werden.

### Liste der Bezeichnungen

- 1: Fußboden
- 2: Nutzschicht
- 3: Zwischenschicht
- 4: Tragschicht
- 5: Auflage
- 6: Schweißnaht
- 7: Langträger
- 8: Querträger
- 9: Seitenwand
- 10: konventionelle Fußbodenplatte
- 11: Trapezblech
- 12: Dämmung
- 13: Ausformung
- 14: Innenausbauteil

## Patentansprüche

1. Fußboden (1) für ein Schienenfahrzeug, bestehend aus einem mindestens zweischichtigem Aufbau umfassend eine Nutzschicht (2) und eine Tragschicht (4), **dadurch gekennzeichnet, dass**, die Tragschicht (4) aus Metall gefertigt ist und zur Herstellung einer unlösbaren Schweißverbindung mit tragenden Teilen (7) des Schienenfahrzeugs ausgebildet ist und die Nutzschicht (2) ausschließlich mit der Tragschicht in Verbindung steht.

2. Fußboden (1) für ein Schienenfahrzeug gemäß Anspruch 1, **dadurch gekennzeichnet, dass** zwischen der Nutzschicht (2) und der Tragschicht (4) mindestens eine Zwischenschicht (3) vorgesehen ist.

3. Fußboden (1) für ein Schienenfahrzeug gemäß einem der Ansprüche 1 oder 2, **dadurch gekennzeichnet, dass** die Zwischenschicht (3) wärmedämmend und/oder schalldämmend wirkt.

4. Fußboden (1) für ein Schienenfahrzeug gemäß einem der Ansprüche 1 bis 3, **dadurch gekennzeichnet, dass** die Nutzschicht (2), die Tragschicht (4) und die Zwischenschicht (3) unlösbar verbunden sind.

5. Fußboden (1) für ein Schienenfahrzeug gemäß einem der Ansprüche 1 bis 4, **dadurch gekennzeichnet, dass** die Tragschicht (4) festigkeitserhöhende Prägungen aufweist.

6. Fußboden (1) für ein Schienenfahrzeug gemäß einem der Ansprüche 1 bis 4, **dadurch gekennzeichnet, dass** die Tragschicht (4) als Wellblech ausgeführt ist.

7. Fußboden (1) für ein Schienenfahrzeug gemäß einem der Ansprüche 1 bis 6, **dadurch gekennzeichnet, dass** die Nutzschicht (2) oder die Zwischenschicht (3) aus einem Material mit Korkanteil gefertigt sind.

8. Fußboden (1) für ein Schienenfahrzeug gemäß einem der Ansprüche 1 bis 7, **dadurch gekennzeichnet, dass** die Zwischenschicht (3) einen mehrschichtigen Aufbau aufweist, wobei diese Schichten jeweils unterschiedliche Dichten aufweisen.

9. Fußboden (1) für ein Schienenfahrzeug gemäß einem der Ansprüche 1 bis 8, **dadurch gekennzeichnet, dass** die Nutzschicht (2) an ihrem Umfang eine von der Tragschicht (4) wegweisende Ausformung (13) aufweist.

10. Fußboden (1) für ein Schienenfahrzeug gemäß einem der Ansprüche 1 bis 9, **dadurch gekennzeichnet, dass** der Fußboden (1) einstückig ausgeführt ist.

11. Schienenfahrzeug, **dadurch gekennzeichnet dass** mindestens ein tragender Teil (7) des Schienenfahrzeugs zur unlösbaren Verbindung mit einem Fußboden (1) gemäß einem der Ansprüche 1 bis 10 ausgebildet ist.

## Claims

1. Floor (1) for a railway vehicle, consisting of at least one two-layer structure comprising a top layer (2) and a base layer (4), **characterised in that** the base layer (4) is manufactured from metal and is designed to produce a non-detachable welded connection with supporting parts (7) of the rail vehicle and the top layer (2) is exclusively connected to the base layer.

2. Floor (1) for a rail vehicle according to claim 1, **characterised in that** at least one intermediate layer (3) is provided between the top layer (2) and the base layer (4).

3. Floor (1) for a rail vehicle according to one of claims 1 or 2, **characterised in that** the intermediate layer (3) is heat-insulating and/or sound-absorbing.

4. Floor (1) for a rail vehicle according to one of claims 1 to 3, **characterised in that** the top layer (2), the base layer (4) and the intermediate layer (3) are non-detachably connected.

5. Floor (1) for a rail vehicle according to one of claims 1 to 4, **characterised in that** the base layer (4) has stability-increasing embossings.

6. Floor (1) for a rail vehicle according to one of claims 1 to 4, **characterised in that** the base layer (4) is embodied as a corrugated sheet.

7. Floor (1) for a rail vehicle according to one of claims 1 to 6, **characterised in that** the top layer (2) or the intermediate layer (3) is manufactured from a material with a proportion of cork.

8. Floor (1) for a rail vehicle according to one of claims 1 to 7, **characterised in that** the intermediate layer (3) has a multi-layered structure, wherein these layers each have different densities.

9. Floor (1) for a rail vehicle according to one of claims 1 to 8, **characterised in that** on its periphery the top layer (2) has a moulding (13) pointing away from the base layer (4).

10. Floor (1) for a rail vehicle according to one of claims 1 to 9, **characterised in that** the floor (1) is embodied in one piece.

11. Rail vehicle, **characterised in that** at least one supporting part (7) of the rail vehicle is embodied for a non-detachable connection with a floor (1) according to one of claims 1 to 10.

## Revendications

1. Plancher (1) pour un véhicule ferroviaire, constitué d'une structure à au moins deux couches comprenant une couche d'usure (2) et une couche de support (4), **caractérisé en ce que** la couche de support (4) est préparée à partir de métal et est conçue pour l'établissement d'une liaison soudée indissociable à des parties porteuses (7) du véhicule ferroviaire, et **en ce que** la couche d'usure (2) est reliée exclusivement à la couche de support.

2. Plancher (1) pour un véhicule ferroviaire selon la revendication 1, **caractérisé en ce qu'**entre la couche d'usure (2) et la couche de support (4) est prévue au moins une couche intermédiaire (3).

3. Plancher (1) pour un véhicule ferroviaire selon l'une des revendications 1 ou 2, **caractérisé en ce que** la couche intermédiaire (3) agit comme isolant thermique et/ou isolant acoustique.

4. Plancher (1) pour un véhicule ferroviaire selon l'une des revendications 1 à 3, **caractérisé en ce que** la couche d'usure (2), la couche de support (4) et la couche intermédiaire (3) sont reliées de façon indissociable.

5. Plancher (1) pour un véhicule ferroviaire selon l'une des revendications 1 à 4, **caractérisé en ce que** la couche de support (4) comprend des empreintes de consolidation.

6. Plancher (1) pour un véhicule ferroviaire selon l'une des revendications 1 à 4, **caractérisé en ce que** la couche de support (4) est constituée sous la forme d'une tôle ondulée.

7. Plancher (1) pour un véhicule ferroviaire selon l'une des revendications 1 à 6, **caractérisé en ce que** la couche d'usure (2) ou la couche intermédiaire (3) est préparée à partir d'un matériau comprenant du liège.

8. Plancher (1) pour un véhicule ferroviaire selon l'une des revendications 1 à 7, **caractérisé en ce que** la couche intermédiaire (3) comprend une structure à plusieurs couches, ces couches présentant chacune des densités différentes.

9. Plancher (1) pour un véhicule ferroviaire selon l'une des revendications 1 à 8, **caractérisé en ce que** la couche d'usure (2) comprend sur son pourtour une conformation (13) s'écartant de la couche de support (4).

10. Plancher (1) pour un véhicule ferroviaire selon l'une des revendications 1 à 9, **caractérisé en ce que** le plancher (1) est constitué d'un seul tenant.

11. Véhicule ferroviaire, **caractérisé en ce qu'**au moins une partie porteuse (7) du véhicule ferroviaire est conçue pour une liaison indissociable à un plancher (1) selon l'une des revendications 1 à 10.
